# FASCICULE DE BREVET EUROPEEN

(11) **EP 0 747 148 B1**
(45) Date de publication et mention de la délivrance du brevet: **14.11.2001**
(21) Numéro de dépôt: 96460021.7
(22) Date de dépôt: 30.05.1996
(51) Int. Cl.: B21D 39/02

(54) **Unité de présertissage et de sertissage du bord d'une tôle**
Vorrichtung zum Vorfalzen und Schlussfalzen eines Bleches
Unit for prehemming and final hemming sheet edges

(30) Priorité: 09.06.1995 FR 9507113
(43) Date de publication de la demande: 11.12.1996
(73) Titulaire: AUTOMOBILES PEUGEOT, 75116 Paris (FR); AUTOMOBILES CITROEN, 92200 Neuilly-sur-Seine (FR)
(72) Inventeur: Le Guevel, Gabriel, 35310 Chavagne (FR)
(74) Mandataire: Le Faou, Daniel

(56) Documents cités:
- EP-A- 0 592 848
- WO-A-89/09101
- WO-A-93/05902
- DE-B- 1 155 414
- US-A- 5 005 398

## Description

La présente invention concerne une unité de présertissage et de sertissage du bord d'une tôle qui est supportée par une matrice fixe, selon le préambule de la revendication 1.

Elle concerne également un ensemble de présertissage et de sertissage qui comprend plusieurs unités de ce genre, juxtaposées.

Une méthode bien connue pour assembler deux tôles est de sertir le bord de l'une d'entre elles contre celui de l'autre.

Au départ, le bord qui doit être serti est plié à 90° par rapport au reste de la tôle. L'opération de sertissage consiste, dans une première étape, à le rabattre partiellement - généralement sur un angle de 45° - en direction de l'autre tôle. Le sertissage proprement dit, réalisé dans une seconde étape, correspond au rabattement complet du bord de tôle, qui vient s'appliquer contre le bord de l'autre en le pinçant.

Ce genre d'opération se fait traditionnellement sous presse, sur table ouverte avec matrice mobile hydraulique, ou sur matrice fixe à l'aide de chariots porte-lame basculants.

Les dispositifs connus présentent l'inconvénient qu'ils engendrent lors du présertissage et/ou du sertissage des efforts parasites qui provoquent un enroulement excessif du bord de tôle au cours de son rabattement et tendent à déplacer la pièce sur son support.

De plus, l'amplitude de déplacement des outils en fin de pressage est mal contrôlée, ce qui conduit à des sertissages de qualité irrégulière, non constante d'une pièce à l'autre dans une production.

C'est pourquoi un objectif de l'invention est de maîtriser le déplacement des outils, tout en minimisant les efforts parasites, et d'améliorer ainsi la qualité et la constance du sertissage.

Un autre objectif de l'invention est de proposer une unité de présertissage et de sertissage de conception simple, d'un prix de revient peu élevé, simple à mettre en oeuvre et à entretenir tout en travaillant à cadence élevée.

L'état de la technique en la matière peut être illustré par les documents EP-A-0 592 848 et WO-A-93 05902.

Ces documents ont chacun pour objet une unité de présertissage et de sertissage du bord d'une tôle dont le plan est sensiblement horizontal et qui est supportée par une matrice fixe.

L'unité comprend deux têtes mobiles, l'une de présertissage et l'autre de sertissage, qui sont déplacées en synchronisme pour venir l'une après l'autre presser le bord de tôle et s'en dégager.

Selon le EP-A-0 592 848 le déplacement synchronisé des deux têtes est commandé par un vérin pneumatique ou, dans une variante, par un servomoteur via un système vis-écrou.

Selon le WO-A-93 05902, leur déplacement est commandé par un arbre moteur commun.

L'unité décrite dans le EP-A-0 592 848 possède une tête de sertissage 24 qui est montée en partie haute d'un bras oscillant vertical 38 dont l'extrémité inférieure porte un premier tourillon 138 par lequel il s'articule sur une biellette 136 pouvant pivoter librement autour d'un axe fixe 142. Dans sa portion médiane, ce bras 38 porte un second tourillon 138, par lequel il s'articule sur une autre biellette 136 également montée pivotante autour d'un axe fixe 142.

Le second tourillon 138, ainsi que la biellette 136, sont positionnés sur le bord extérieur du levier, dans une zone largement écartée de la matrice et du bord de la tôle à travailler (voir figure 8).

Par suite de cet agencement, la tête de sertissage décrit une trajectoire curviligne, mais le rayon de cette trajectoire est relativement important par rapport à la largeur du bord de la tôle.

Comme cela ressort à la simple comparaison des figures 9 et 10, la tête de sertissage décrit une trajectoire pratiquement rectiligne, de direction verticale, au cours de la phase de pressage proprement dite, durant laquelle elle est en contact avec la tôle. La trajectoire n'est véritablement curviligne que pendant la phase d'approche.

C'est pourquoi ce dispositif connu ne permet pas d'éliminer complètement le phénomène d'enroulement du bord de tôle évoqué plus haut.

Comme le dispositif du EP-A-0 592 848, l'unité selon l'invention, qui est définie dans la revendication 1, est destinée au présertissage et au sertissage du bord d'une tôle dont le plan est sensiblement horizontal, qui est supportée par une matrice fixe. Elle comprend deux tête mobiles, l'une de présertissage et l'autre de sertissage, qui sont déplacées en synchronisme pour venir l'une après l'autre presser le bord de tôle et s'en dégager, et la tête de sertissage décrit, en cours de pressage, une trajectoire curviligne dont la tangente en fin de sertissage est sensiblement orthogonale au plan de la tôle, sa face active demeurant sensiblement parallèle à elle-même durant ce déplacement, cette tête de sertissage étant montée en partie haute d'un bras oscillant approximativement vertical, dont l'extrémité inférieure porte un premier tourillon par lequel il s'articule sur une biellette pouvant pivoter librement autour d'un axe fixe, tandis que sa portion médiane porte un second tourillon.

Conformément à l'invention, ce second tourillon est situé au-dessous et sensiblement à l'aplomb de la face active de la tête de sertissage et s'articule sur un levier de commande, ce dernier étant lui-même articulé à l'une de ses deux extrémités sur ledit second tourillon, à l'autre extrémité sur une biellette - dite d'extrémité - pouvant pivoter librement autour d'un axe fixe, et en partie médiane sur une biellette - dite centrale - pouvant également pivoter librement autour d'un axe fixe, de sorte que la trajectoire curviligne décrite par la tête de sertissage au cours du pressage possède un centre instantané de rotation situé dans la zone où se trouve l'angle de pliage de la tôle.

Ce mouvement particulier de l'outil de sertissage permet de travailler avec une qualité régulière et maîtrisée, en évitant la formation d'une ondulation sur le panneau extérieur de la tôle, côté matrice.

Ainsi, les efforts parasites, susceptibles de provoquer l'enroulement du bord de tôle et de déplacer intempestivement la pièce sur la matrice, sont éliminés, ou pratiquement éliminés.

Selon une caractéristique avantageuse additionnelle de l'invention, le déplacement de la tête de présertissage se fait au cours du pressage - et notamment en fin de pressage - suivant une direction orthogonale ou sensiblement orthogonale au plan de la tôle.

De préférence, comme dans la réalisation selon le document WO-A-93 05902, les deux têtes sont entraînées par un arbre moteur commun. Cependant, contrairement à cette réalisation connue, dans laquelle le mouvement de l'arbre moteur est oscillant (rotation dans un sens, puis dans l'autre), l'arbre d'entraînement de l'unité selon l'invention tourne toujours dans le même sens. Son mouvement est transmis aux têtes par l'intermédiaire d'un mécanisme à excentrique.

Ainsi, le cycle de présertissage et de sertissage correspond à un tour complet de l'arbre moteur, et la précision d'arrêt en fin de cycle n'a pas d'importance, toute interférence entre les mécanismes de transmission de mouvement et les têtes mobiles étant évitée.

De préférence, l'arbre moteur est entraîné en rotation par un moteur électrique à réducteur de vitesse incorporé (motoréducteur).

Selon un certain nombre de caractéristiques additionnelles avantageuses:
- l'axe d'articulation du levier de commande à la biellette d'extrémité est porté par un tirant actionné par un palonnier oscillant ;
- ce palonnier est articulé à l'extrémité de la bielle d'entraînement ;
- l'axe d'articulation reliant la bielle d'entraînement au palonnier est une barrette frangible, à seuil de rupture calibré.

Toujours selon un mode de réalisation préféré, le plan de la tôle étant sensiblement horizontal, la tête de présertissage est portée par un bras oscillant, approximativement vertical, dont l'extrémité inférieure porte un premier tourillon par lequel il s'articule sur une biellette pouvant pivoter librement autour d'un axe fixe, tandis que sa partie supérieure porte un second tourillon s'articulant sur un levier de commande.

Selon un certain nombre de caractéristiques additionnelles avantageuses :
- ce levier de commande pivote autour d'un axe fixe, et s'articule sur une biellette de commande ;
- cette dernière est articulée au palonnier oscillant.

De préférence, le plan de la tôle étant sensiblement horizontal et les bras portant les têtes de présertissage et de sertissage étant tous deux approximativement verticaux, la tête de sertissage est située au-dessous de la tête de présertissage.

L'invention a également pour objet un ensemble de présertissage et de sertissage pour tôle, et en particulier pour tôle de grande longueur, cet ensemble étant composé de plusieurs unités juxtaposées telles que celle décrite ci-dessus.

Dans un mode de réalisation plus particulièrement destiné à travailler sur une tôle galbée, certaines au moins desdites unités ont un positionnement angulaire décalé par rapport à celui des autres, l'agencement étant tel que les directions en fin de course des différentes têtes de présertissage et de sertissage soient en toutes zones sensiblement orthogonales à la surface de la tôle.

D'autres caractéristiques préférées et avantages de l'invention apparaîtront de la description et des dessins annexés qui en représentent un mode de réalisation préférentiel.

Sur les dessins :
- la figure 1 est une vue partielle et schématique de l'unité, qui représente la pièce à sertir montée sur une matrice, ainsi que la partie d'outillage servant au présertissage, avant l'opération ;
- la figure 2 est une vue similaire à la figure 1, représentant ces mêmes éléments en fin de présertissage ;
- les figures 3 et 4 sont des vues schématiques similaires aux figures 1 et 2 respectivement, montrant la partie d'outillage réalisant le sertissage ;
- les figures 5A et 5B sont des vues de détail montrant une opération de présertissage réalisée respectivement avec un outillage classique (figure 5A) et avec un outillage conforme à l'invention (figure 5B);
- les figures 6A et 6B sont des vues similaires aux figures 5A et 5B permettant de comparer l'opération de sertissage avec un outillage classique (figure 6A) et avec un outillage conforme à l'invention (figure 6B) ;
- la figure 7 est une vue de face d'une unité conforme à l'invention, représentée en position ouverte (têtes de présertissage et de sertissage dégagées), en phase de déchargement et de chargement d'une pièce ;
- les figures 8 et 9 sont des vues similaires à la figure 7, représentant l'unité respectivement à la fin de la phase de présertissage et à la fin de la phase de sertissage.

On notera que sur les vues schématiques des figures 1 à 4, d'une part, et sur les vues plus élaborées des figures 7 à 9, d'autre part, les mêmes signes de référence ont été utilisés pour désigner les mêmes pièces.

Sur les figures 1 à 4, on a donné artificiellement aux outillages de présertissage et, respectivement de sertissage, des formes simples, et ces deux outillages ont été considérés indépendamment l'un de l'autre, de manière à permettre une meilleure compréhension de leur fonctionnement. Les éléments fixes y sont représentés hachurés.

Cependant, comme le montrent les figures 7 à 9, ces deux outillages sont imbriqués l'un dans l'autre, ce qui nécessite des pièces de forme plus élaborée, évitant les interférences des différents éléments constitutifs des outillages au cours d'un cycle complet de présertissage, sertissage et déchargement/chargement des pièces.

En outre, le mécanisme d'entraînement à bielle excentrique de chacun de ces outillages n'a pas été représenté sur les figures 1 à 4.

Enfin, sur ces mêmes figures, la pièce à sertir et les faces actives des têtes de travail (qui viennent presser contre la tôle) ont été artificiellement représentées à échelle sensiblement plus grande que celle du reste des éléments, afin de mieux illustrer les opérations. La pièce à sertir n'est pas représentée sur les figures 7 à 9.

Sur les figures 1 à 4, on a désigné par la référence 1 une pièce à sertir composée de deux tôles 10 et 12, seule la zone de bordure de cette pièce faisant l'objet de l'opération de sertissage ayant été représentée.

La pièce 1 est supportée par une matrice fixe 14 dont le plan d'appui 15 est horizontal. Ce plan d'appui horizontal sera conventionnellement appelé dans la suite de la description et dans les revendications "plan de la tôle". La tôle inférieure, qui repose sur la matrice 14, possède une largeur plus grande que celle de l'autre tôle 12 ; elle présente un rebord 11 plié à angle droit par rapport au reste de la tôle, et par conséquent disposé verticalement. Le pliage initial du rebord 11 a été réalisé à l'aide d'un outillage séparé, par exemple sous presse. C'est ce rebord 11 qui doit être rabattu contre la zone de bordure 13 de l'autre tôle 12 pour réaliser l'assemblage par sertissage des deux tôles.

L'outillage de présertissage comporte une tête 2 ayant une face de travail - ou face active - 20 plane, portée par une pièce mobile formée d'un bras 22 et d'une partie haute intermédiaire 21. Le bras 22 se dresse dans une position voisine de la verticale, légèrement basculée vers l'extérieur par rapport à cette direction verticale.

A son extrémité basse, le bras 21 porte un premier tourillon 24, par lequel il s'articule à une biellette 4 articulée sur un axe fixe 40, c'est-à-dire porté par le bâti de l'unité (non représenté sur les figures 1 à 4). La partie 21 porte un second tourillon 23 par lequel elle s'articule sur un levier de commande 5, de forme approximativement triangulaire. Ce dernier pivote librement autour d'un axe fixe 50, et porte un tourillon 51 par lequel il s'articule sur une biellette de commande 52. La biellette 52 est courbe, et son extrémité opposée porte un tourillon 53 par lequel elle est connectée au mécanisme de commande à excentrique et bielle, qui sera décrit plus loin. Le tourillon 53 est soumis à un mouvement de va-et-vient selon une trajectoire en arc-de-cercle, de centre 530. Les biellettes basse 4 et haute 52 sont disposées vers l'extérieur (par rapport à la matrice 14). Les points correspondant aux axes 23, 50, 40 et 24 constituent les angles d'un quadrilatère déformable fictif dont l'un des côtés est matérialisé par la pièce 21, 22 portant la tête de présertissage 2.

Les différents axes sont positionnés, et les bras de levier choisis, de telle sorte que le déplacement de la face active 20 au cours de l'opération se fasse suivant une direction sensiblement verticale, perpendiculairement au plan 15.

Cette face 20 se trouve dans un plan incliné à 45° par rapport au plan 15, lorsqu'elle est en fin de course de travail (figure 2).

L'opération de présertissage résulte du mouvement ascendant du tourillon 53 autour du point 530 (flèche **I**_{**1**}, figure 2), ce qui provoque le basculement vers le bas du levier 5, autour du point 50 (flèche **I**_{**2**}), et la déformation du quadrilatère dont il a été fait état ci-dessus.

En fin de course, les lignes **L1** et **L2** qui relient respectivement les points 23 et 50 d'une part, et 24 et 40 d'autre part, sont toutes deux parallèles à la face d'appui 15 (plan de tôle), c'est-à-dire horizontales (figure 2).

Le rebord 11, une fois replié à 45°, est référencé 11'.

La figure 5A illustre une opération de présertissage à l'aide d'une tête de travail similaire à celle qui vient d'être décrite, mais dont la direction de travail n'est pas perpendiculaire au plan de la tôle. Cette direction, symbolisée par la flèche **E**, est oblique par rapport à la verticale, et se décompose en une direction verticale **E**_{**1**} (orthogonale au plan de tôle) et horizontale **E**_{**2**} (tangente au plan de tôle).

La composante **E**_{**2**} a un effet parasitaire, car elle tend à enrouler excessivement le rebord 11 au cours de son repliage, l'amplitude de l'enroulement total étant référencée **i** à la figure 5A.

Avec l'unité selon l'invention, et comme illustré à la figure 5B, le déplacement de la tête 2 se fait au contraire suivant une direction purement verticale, perpendiculairement au plan de la tôle, ce qui réduit l'amplitude d'enroulement, celle-ci correspondant à une valeur **j** très sensiblement inférieure à **i**.

L'outillage de sertissage représenté de manière schématique aux figures 3 et 4 comprend une tête de travail 3 qui est portée par un bras 31 approximativement vertical et possède une face inférieure active - face de travail - 30 dont la fonction est de presser le rebord partiellement replié 11' pour le replier complètement et l'amener en contact avec la zone de bordure 13 de la tôle 12, afin d'assurer ainsi le sertissage complet de la pièce 1.

Le bras 31 présente, côté intérieur, une portion médiane 32 se situant en porte-à-faux au-dessous de la face active 30, sensiblement à l'aplomb de cette dernière.

Comme le bras 21, le bras 31 est muni à son extrémité basse d'un premier tourillon 33, par lequel il s'articule sur une biellette 6 qui peut pivoter librement autour d'un axe fixe 60.

La partie 32 porte un second tourillon 34 par lequel elle s'articule à l'extrémité d'un levier 7. Il s'agit d'un levier légèrement coudé, dont l'extrémité opposée (côté extérieur) porte un tourillon 70. Ce dernier s'articule sur deux biellettes 73, 74. La biellette 73, approximativement horizontale, peut pivoter librement autour d'un axe fixe 730. La biellette - ou tirant - 74, approximativement verticale, s'étend vers le haut, et son extrémité opposée (extrémité haute) porte un tourillon 75.

Celui-ci assure sa connexion au système d'entraînement à excentrique et bielle, qui sera décrit plus loin. Le tourillon 75 peut suivre une trajectoire de va-et-vient en arc-de-cercle autour du point 530 déjà mentionné en référence aux figures 1 et 2.

Dans sa zone centrale (coudée), le levier 7 porte un tourillon 71 s'articulant sur une biellette 72 apte à pivoter librement autour d'un axe fixe 720.

Le levier 7 et la biellette 6 sont à peu près horizontaux, dirigés vers l'extérieur.

La biellette 72 s'étend vers le bas (par rapport au levier 7), et elle a une direction approximativement verticale.

On comprend, à l'examen des figures 3 et 4, que l'outil de sertissage 3 décrit un mouvement complexe, dont la trajectoire est imposée par les trajectoires en arc-de-cercle des tourillons 70, 71 et 33 autour des axes 730, 720 et 60 respectivement.

Avant l'opération, le tourillon 75 est en position basse, ce qui a pour effet de maintenir la tête 3 basculée vers l'extérieur, dégagée par rapport à la pièce 1 (figure 3).

Le mouvement ascendant du tourillon 75 (flèche **J**_{**1**}, figure 4), déforme l'ensemble du mécanisme à bielles et leviers et fait basculer la tête 3 vers la pièce 1, ce qui assure le sertissage (flèche **J**_{**2**}).

Selon une caractéristique essentielle de l'invention, ce mécanisme est agencé, et les différents bras de leviers déterminés, de telle manière que la face active 30 suive, dès qu'elle est venue en contact avec le rebord de tôle 11', une trajectoire curviligne dont le centre instanté de rotation (à position mobile) est très proche de la zone de repli (sommet de l'angle de pliage) de la tôle, cette face 30 se déplaçant en outre parallèlement à elle-même dès le moment où elle est venue en contact avec la tôle, jusqu'à la fin du sertissage. La tangente à cette trajectoire est, en fin de course, normale à la tôle (perpendiculaire à la face 15). Au début du sertissage, les points 730, 70 et 71 sont presque alignés ; le point 71 avance de moins en moins vite, tandis que les points 34 et 33 descendent. L'embiellage produit un effet de genouillère qui développe un effort de pressage très élevé en cours de travail.

La figure 6A représente une tête de sertissage dont la direction de pressage G est rectiligne et oblique par rapport au plan 15 de la tôle ; elle se décompose en une composante **G**_{**1**} orthogonale et une composante **G**_{**2**} tangentielle. Celle-ci engendre, lors de l'opération, un effort parasite qui tend à déplacer la pièce, ce qui compromet la qualité du sertissage.

Au contraire, comme cela est représenté à la figure 6B, la tête de sertissage 2 selon l'invention suit une trajectoire curviligne **H** centrée en un point **C** (à position variable) situé dans la zone **Z** où se trouve l'angle de pliage de la tôle. En fin de sertissage, cette trajectoire est perpendiculaire à la surface 15.

Le rebord serti est référencé 11".

Comme on le voit à la figure 7, les différents axes fixes sont portés par un bâti 8, qui supporte également un arbre moteur 90, entraîné en rotation - dans un sens unique symbolisé par la flèche **R** - au moyen d'un motoréducteur électrique 9.

L'arbre 90 est relié, par l'intermédiaire d'un maneton d'excentrique, à l'axe 910 d'une bielle 91. L'extrémité opposée de cette dernière porte un tourillon 92 par lequel elle s'articule à un palonnier 93. Celui-ci est monté pivotant autour de l'axe fixe 530 déjà mentionné.

Ce palonnier porte les tourillons 53 et 75 d'entraînement de la biellette de commande 52 (de l'outil de présertissage) et du tirant 74 (d'actionnement de l'outil de sertissage), respectivement.

En position de début de cycle, favorable à l'enlèvement de la pièce sertie et à la mise en place d'une nouvelle pièce, le palonnier 93 se trouve dans une position angulaire moyenne assurant les dégagements des deux têtes 2 et 3 (figure 7).

Ce changement de pièce s'opère par des moyens appropriés non représentés, manuels ou robotisés.

Par suite de la rotation **R** de l'arbre moteur 90, on observe tout d'abord une élévation du point d'excentrique 910, provoquant le pivotement du palonnier 93 suivant **I**_{**1**} (figure 8).

Ainsi s'opère le présertissage (**I**_{**2**}).

Ce mouvement du palonnier n'a pratiquement pas d'influence sur le mécanisme de commande du sertissage, la tête 3 restant écartée de la pièce.

La rotation de l'arbre 90 se poursuivant, le point 910 est abaissé, ce qui fait pivoter le palonnier 93 en sens inverse **J**_{**1**}. Ainsi s'opère le sertissage **J**_{**2**}, tandis que la tête 2 se trouve à nouveau écartée de la pièce (figure 9).

En fin de sertissage, les lignes **M1** et **M2** qui relient, respectivement, les points 34 et 71 d'une part, et 33 et 60 d'autre part, sont toutes deux parallèles au plan de tôle 15, c'est-à-dire horizontales (voir figure 4).

La commande par motoréducteur et excentrique permet d'effectuer le présertissage et le sertissage en un tour complet de l'arbre moteur. Contrairement aux systèmes à arbre oscillant (tel que, notamment, celui décrit dans le WO-93 05902), la précision d'arrêt en fin de cycle n'a donc plus d'importance, et est sans effet quant à la qualité et la précision du travail.

Avantageusement, le tourillon 92 qui connecte la bielle d'excentrique 91 au palonnier 93 est une barrette frangible, apte à se rompre (par cisaillement) si l'effort de transmission dépasse un seuil déterminé. Elle est donc calibrée pour casser si un effort exagéré (et anormal) est demandé à l'embiellage. C'est le cas, par exemple, si un corps étranger s'intercale intempestivement entre des têtes de travail et la pièce à sertir. Cette barrette a donc un rôle de sécurité.

Avantageusement, il est prévu des systèmes de rattrapage de jeu, de type connu en soi, pour chacun des mécanismes de présertissage et de sertissage.

Pour le présertissage, on peut prévoir par exemple un système de rattrapage de jeu à excentrique monté au niveau du tourillon 53 qui relie le palonnier au levier 52. Pour le sertissage, un système similaire peut être prévu au niveau du tourillon 70 par exemple.

Pour simplifier le réglage de l'unité, un repère peut être prévu sur l'arbre de sortie du motoréducteur, et deux repères sur le bâti (l'un pour le présertissage, l'autre pour le sertissage). Deux faces de référence sont prévues sur le mécanisme de présertissage, et deux faces de référence sont prévues sur le mécanisme de sertissage.

Lorsque l'arbre moteur est placé en correspondance avec le repère de présertissage, on règle le système de rattrapage de jeu pour que la distance mesurée entre les faces de référence du mécanisme de présertissage atteigne la valeur souhaitée.

On opère de manière analogue pour le sertissage.

On remarquera, notamment en observant les figures 7 à 9, que la tête de sertissage 3 est située au-dessous de la tête de présertissage 2. De plus, en position de dégagement (figure 7), la tête 3 demeure proche de la pièce 1, tandis que la tête 2 en est franchement écartée.

Le porte-à-faux de la tête de sertissage 3 sur son bras 31 est donc réduit, et sa course de travail a une amplitude relativement faible, ce qui permet de développer un effort de compression élevé au cours de l'opération de sertissage.

En revanche, la tête de présertissage 2 présente un porte-à-faux plus élevé sur son bras 21, et sa course de travail est de plus grande amplitude. Elle agit sur la pièce avec une pression plus faible que la tête de sertissage.

Un tel agencement se justifie par le fait que l'effort nécessaire au présertissage est sensiblement inférieur à celui requis pour le sertissage.

On notera que selon les enseignements du WO-93 05902 déjà cité, la disposition relative des outils de sertissage et de présertissage est inversée par rapport à celle prévue ici, ce qui ne permet pas d'opérer dans des conditions optimales.

Il va de soi qu'une telle unité ne peut travailler que sur une longueur limitée de tôle. Pour traiter une tôle de grande longueur, et notamment toute sa périphérie, il est possible de juxtaposer un ensemble d'unités telles que celle décrite plus haut, qui vont être actionnées conjointement et en synchronisme, pour assurer le sertissage sur une grande longueur, par exemple sur tout le périmètre de la tôle. En outre, lorsqu'on a affaire à une tôle de forme galbée, il est possible d'orienter angulairement tout ou partie de ces unités de manière différente, afin que chaque tête de travail vienne attaquer orthogonalement la tôle dans la zone qui lui est affectée. A cet effet les unités sont montées de manière ajustable sur un bâti.

## Revendications

1. Unité de présertissage et de sertissage du bord (11) d'une tôle (10) dont le plan est sensiblement horizontal et qui est supportée par une matrice fixe (14), comprenant deux tête mobiles, l'une (2) de présertissage et l'autre (3) de sertissage, qui sont déplacées en synchronisme pour venir l'une après l'autre presser le bord de tôle (11) et s'en dégager, dans laquelle la tête de sertissage (3) décrit, en cours de pressage, une trajectoire curviligne dont la tangente en fin de sertissage est sensiblement orthogonale au plan de la tôle (10), sa face active (30) demeurant sensiblement parallèle à elle-même durant ce déplacement, cette tête de sertissage (3) étant montée en partie haute d'un bras oscillant (31) approximativement vertical, dont l'extrémité inférieure porte un premier tourillon (33) par lequel il s'articule sur une biellette (6) pouvant pivoter librement autour d'un axe fixe (60), et dont la portion médiane (32) porte un second tourillon (34), **caractérisée par le fait que** ledit second tourillon (34) est situé au-dessous et sensiblement à l'aplomb de la face active (30) de la tête de sertissage et s'articule sur un levier de commande (7), ce dernier étant lui-même articulé à l'une de ses deux extrémités sur ledit second tourillon (34), à l'autre extrémité sur une biellette (73) - dite d'extrémité - pouvant pivoter librement autour d'un axe fixe (730), et en partie médiane sur une biellette (72) - dite centrale - pouvant également pivoter librement autour d'un axe fixe (720), de sorte que la trajectoire curviligne décrite par la tête de sertissage (3) au cours du pressage possède un centre instantané de rotation (**C**) situé dans la zone (**Z**) où se trouve l'angle de pliage de la tôle.

2. Unité selon la revendication 1, **caractérisée par le fait que** le déplacement de la tête de présertissage (2) se fait, au cours du pressage, suivant une direction approximativement rectiligne, sensiblement orthogonale au plan de la tôle (10).

3. Unité selon l'une des revendications 1 ou 2, **caractérisée par le fait que** les deux têtes (2, 3) sont entraînées par un arbre rotatif commun (90), tournant dans un seul sens (**R**), par l'intermédiaire d'un mécanisme à excentrique et bielle (910, 91).

4. Unité selon la revendication 3, **caractérisée par le fait que** ledit arbre rotatif (90) est entraîné par un moteur électrique (9).

5. Unité selon l'une des revendications précédentes, **caractérisé par le fait qu'**en fin de sertissage, la ligne **M1** qui relie le second tourillon (34) à l'axe d'articulation (71) de la biellette centrale (72) au levier de commande (7), ainsi que la ligne **M2** qui relie le premier tourillon (33) à l'axe fixe (60) de pivotement de la biellette inférieure (6), sont toutes deux parallèles au plan de tôle (15), c'est-à-dire horizontales.

6. Unité selon l'une des revendications 1 à 5, **caractérisée par le fait que** l'axe (70) d'articulation dudit levier de commande (7) à ladite biellette d'extrémité (73) est porté par un tirant (74) qui est actionné par un palonnier oscillant (93).

7. Unité selon les revendications 3 ou 4 d'une part et 6 d'autre part, prises en combinaison, **caractérisée par le fait que** ledit palonnier oscillant (93) est articulé à l'extrémité de ladite bielle d'entraînement (91).

8. Unité selon la revendication 7, **caractérisée par le fait que** l'axe d'articulation (92) reliant la bielle d'entraînement (91) au palonnier (93) est une barrette frangible, à seuil de rupture calibré.

9. Unité selon l'une des revendications précédentes, **caractérisée par le fait que** la tête de présertissage (2) est portée par un bras oscillant (22), approximativement vertical, dont l'extrémité inférieure porte un premier tourillon (24) par lequel il s'articule sur une biellette (4) pouvant pivoter librement autour d'un axe fixe (40), tandis que sa partie supérieure (21) porte un second tourillon (23) s'articulant sur un levier de commande (5).

10. Unité selon la revendication 9, **caractérisée par le fait que** ledit levier de commande (5) pivote autour d'un axe fixe (50), et s'articule sur une biellette de commande (52).

11. Unité selon la revendication 10, **caractérisée par le fait qu'**en fin de présertissage la ligne **L1** qui relie ledit second tourillon (23) à l'axe fixe (50) de la biellette de commande (5), ainsi que la ligne **L2** qui relie le premier tourillon (24) à l'axe fixe (40) de pivotement de la biellette inférieure (4), sont toutes deux parallèles au plan de tôle (15), c'est-à-dire horizontales.

12. Unité selon la revendication 6, 7 ou 8 d'une part, prise en combinaison avec la revendication 10 d'autre part, **caractérisée par le fait que** ladite biellette de commande (52) est articulée audit palonnier oscillant (93).

13. Unité selon l'une des revendications 9 à 12, **caractérisée par le fait que** lesdits bras (22, 31) sont disposés à peu près verticalement, et que la tête de sertissage (3) est située au-dessous de la tête de présertissage (2).

14. Ensemble de présertissage et de sertissage pour tôle de grande longueur, qui comprend plusieurs unités juxtaposées conformes à l'une au moins des revendications précédentes

15. Ensemble selon la revendication 14, pour tôle galbée, comprenant des unités conformes à la revendication 2, dont certaines au moins ont un positionnement angulaire décalé par rapport à celui des autres, de telle manière que les directions de déplacement des différentes têtes de présertissage et de sertissage soient en fin d'opération en toutes zones sensiblement orthogonales à la surface de la tôle.

## Patentansprüche

1. Vorrichtung zum Vorfalzen und Schlussfalzen der Ränder (11) eines Blechs (10), dessen Fläche weitgehend horizontal verläuft und das von einer festen Matrize (14) getragen wird, die zwei bewegliche Köpfe aufweist, das heißt, der eine (2) für das Vorfalzen und der andere (3) für das Schlussfalzen, die synchron bewegt werden, um sich nacheinander an den Rand des Bleches (11) zu pressen und sich dann von ihm zu lösen, wobei der Falzkopf (3) während dem Pressvorgang eine gekrümmte Bahn beschreibt, deren Tangente am Ende des Falzvorgangs weitgehend rechtwinklig zur Fläche des Bleches (10) verläuft, wobei seine aktive Fläche (30) während dieser Verschiebung weitgehend parallel zu sich selbst verbleibt, und dieser Falzkopf (3) am oberen Ende eines etwa senkrecht verlaufenden Schwenkarms (31) montiert ist, dessen unteres Ende einen ersten Kippzapfen (33) trägt, mit dessen Hilfe er an einem Schwingarm (6) angelenkt ist, der frei um eine feste Achse (60) gedreht werden kann, und dessen mittlerer Teil (32) einen zweiten Kippzapfen (34) trägt,
**dadurch gekennzeichnet, dass**
dieser zweite Kippzapfen (34) über und weitgehend lotrecht zu der aktiven Fläche (30) des Falzkopfes angeordnet und an einem Betätigungshebel (7) angelenkt ist, wobei Letzterer selbst mit einem seiner beiden Enden an diesem Kippzapfen (34) angelenkt ist, und an seinem anderen Ende - dem sogenannten Endzapfen - an einem Schwingarm (73) angelenkt ist, welcher um eine feste Achse (730) frei beweglich ist, und der in seinem mittleren Teil an einem -sogenannten zentralen - Schwingarm (72) angelenkt ist, der sich ebenfalls frei um eine feste Achse (720) so drehen kann, dass die von dem Falzkopf (3) während dem Pressvorgang beschriebene gekrümmte Bahn ein momentanes Rotationszentrum (**C**) besitzt, das in der Zone (**Z**) liegt, in der sich der Falzwinkel des Bleches befindet.

2. Vorrichtung nach Anspruch 1,
**dadurch gekennzeichnet, dass**
die Verschiebung des Vorfalzkopfes (2) während dem Pressvorgang in einer in etwa geraden Richtung erfolgt, die weitgehend rechtwinklig zu der Fläche des Bleches (10) verläuft.

3. Vorrichtung nach einem der Ansprüche 1 oder 2,
**dadurch gekennzeichnet, dass**
die beiden Köpfe (2, 3) mit Hilfe eines gemeinsamen Dreharms (90) angetrieben werden, der sich über einen Exzenter und ein Pleuel (910, 91) in einer einzigen Richtung (**R**) dreht.

4. Vorrichtung nach Anspruch 3,
**dadurch gekennzeichnet, dass**
der Dreharm (90) von einem elektrischen Motor (9) angetrieben wird.

5. Vorrichtung nach einem der vorausgegangenen Ansprüche,
**dadurch gekennzeichnet, dass**
am Ende des Falzvorgangs die Linie **M1**, welche den zweiten Kippzapfen (34) mit der Gelenkachse (71) des zentralen Schwingarms (72) des Betätigungshebels (7) verbindet, sowie die Linie **M2**, welche den ersten Kippzapfen (33) mit der festen Schwenkachse (60) des unteren Schwingarms (6) verbindet, jeweils parallel zu der Fläche des Bleches (15) liegen, das heißt, horizontal verlaufen.

6. Vorrichtung nach einem der Ansprüche 1 bis 5,
**dadurch gekennzeichnet, dass**
die Achse (70) für die Anlenkung des Betätigungshebels (7) an dem hinteren Schwingarm (73) von einem Zuganker (74) getragen wird, der mit Hilfe eines Schwinghebels (93) betätigt wird.

7. Vorrichtung nach einem der Ansprüche 3 oder 4 einerseits und dem Anspruch 6 andererseits in Kombination,
**dadurch gekennzeichnet, dass**
dieser Schwinghebel (93) am Ende der Pleuelstange (91) für den Antrieb angelenkt ist.

8. Vorrichtung nach Anspruch 7,
**dadurch gekennzeichnet, dass**
die Gelenkachse (92), welche die Pleuelstange (91) für den Antrieb mit dem Schwinghebel (93) verbindet, aus einem abreißbaren Bügel besteht, der eine einzige kalibrierte Bruchstelle enthält.

9. Vorrichtung nach einem der vorausgegangenen Ansprüche,
**dadurch gekennzeichnet, dass**
der Vorfalzkopf (2) von einem in etwa senkrecht verlaufenden Schwingarm (22) getragen wird, dessen unteres Ende einen ersten Kippzapfen (24) trägt, mit dessen Hilfe er an einem Schwingarm (4) angelenkt ist, welcher sich frei um eine feste Achse (40) drehen kann, während sein oberes Ende (21) einen zweiten Kippzapfen (23) trägt, der an einem Betätigungshebel (5) angelenkt ist.

10. Vorrichtung nach Anspruch 9,
**dadurch gekennzeichnet, dass**
dieser Betätigungshebel (5) um eine feste Achse (50) geschwenkt wird, und an einem Betätigungsarm (52) angelenkt ist.

11. Vorrichtung nach Anspruch 10,
**dadurch gekennzeichnet, dass**
am Ende des Vorfalzvorgangs die Linie **L1**, welche den zweiten Kippzafen (23) mit der festen Achse (50) des Steuerarms (5) verbindet, sowie die Linie **L2**, welche den ersten Kippzafen (24) mit der Achse (40) für die Schwenkung des unteren Schwingarms (4) jeweils parallel zu der Fläche des Bleches (15) liegen, das heißt, horizontal verlaufen.

12. Vorrichtung nach einem der Ansprüche 6, 7 oder 8 einerseits in Kombination mit dem Anspruch 10 andererseits,
**dadurch gekennzeichnet, dass**
der Betätigungsarm (52) an dem drehbaren Schwinghebel (93) angelenkt ist.

13. Vorrichtung nach einem der Ansprüche 9 bis 12,
**dadurch gekennzeichnet, dass**
diese Arme (22, 31) in etwa senkrecht angeordnet sind, und dass der Falzkopf (3) unter dem Vorfalzkopf (2) angeordnet ist.

14. Vorrichtung zum Vorfalzen und Schlussfalzen von Blechen großer Länge, welche mehrere benachbarte Einheiten nach mindestens einem der vorausgegangenen Ansprüche enthält.

15. Vorrichtung nach Anspruch 14 für ein Profilblech, die Einheiten nach Anspruch 2 enthält, von denen mindestens einige eine Winkelposition aufweisen, die gegenüber den anderen so versetzt sind, dass die Richtung der Bewegung der einzelnen Vorfalzköpfe und Falzköpfe am Ende der Bearbeitung in allen Bereichen weitgehend rechtwinklig zu der Oberfläche des Bleches liegen.

## Claims

1. A unit for pre-hemming and hemming the edge (11) of a metal sheet (10) whose plane is substantially horizontal and which is supported by a stationary matrix (14), the unit comprising two moving heads, a pre-hemming head (2) and a hemming head (3), which heads are moved synchronously to come one after the other to press against the edge (11) of the metal sheet and to disengage therefrom, wherein the hemming head (3) during its pressing stroke describes a curvilinear path whose tangent at the end of hemming is substantially orthogonal to the plane of the metal sheet (10), its active face (30) remaining substantially parallel to itself during this displacement, the hemming head (3) being mounted at the top portion of an approximately vertical oscillating arm (31) whose bottom end carries a first pin (33) whereby it is hinged to a link (6) mounted to pivot freely about a fixed axis (60), and whose middle portion (32) carries a second pin (34), the unit being **characterized by** the fact that said second pin (34) is situated beneath and substantially vertically beneath the active face (30) of the hemming head and is hinged to a control lever (7), the control lever itself being hinged at one of its two ends to said second pin (34), at its other end to an "end" link (73) mounted to pivot freely about a fixed axis (730), and in a middle portion to a "central" link (72) likewise free to pivot about a fixed axis (720) such that the curvilinear trajectory described by the hemming head (3) during pressing possesses an instantaneous center of rotation (C) situated in the zone (Z) containing the fold angle of the metal sheet.

2. A unit according to claim 1, **characterized by** the fact that the displacement of the pre-hemming head (2) takes place during pressing along a direction that is approximately rectilinear, substantially orthogonal to the plane of the metal sheet (10).

3. A unit according to claim 1 or claim 2, **characterized by** the fact that both heads (2, 3) are driven by a common rotary shaft (90) rotating in a single direction (R) and via a crank and connecting rod mechanism (910, 91).

4. A unit according to claim 3, **characterized by** the fact that said rotary shaft (90) is driven by an electric motor (9).

5. A unit according to any preceding claim, **characterized by** the fact that at the end of hemming, the line M1 connecting the second pin (34) to the hinge axis (71) between the central link (72) and the control lever (7), and the line M2 connecting the first pin (33) to the fixed pivot axis (60) of the bottom link (6) are both parallel to the plane (15) of the metal sheet, i.e. horizontal.

6. A unit according to any one of claims 1 to 5, **characterized by** the fact that the hinge axis (70) between said control lever (7) and said end link (73) is carried by a pull rod (74) which is actuated by an oscillating rocker (93).

7. A unit according to claim 6 taken in combination with claim 3 or 4, **characterized by** the fact that said oscillating rocker (93) is hinged to the end of said driving connecting rod (91).

8. A unit according to claim 7, **characterized by** the fact that the hinge axis (92) connecting the driving connecting rod (91) to the rocker (93) is a frangible bar having a calibrated break threshold.

9. A unit according to any preceding claim, **characterized by** the fact that the pre-hemming head (2) is carried by an approximately vertical oscillating arm (22) whose bottom end carries a first pin (24) whereby it is hinged to a link (4) mounted to pivot freely about a fixed axis (40), while its top portion (21) carries a second pin (23) hinged to a control lever (5).

10. A unit according to claim 9, **characterized by** the fact that said control lever (5) pivots about a fixed axis (50) and is hinged to a control link (52).

11. A unit according to claim 10, **characterized by** the fact that at the end of pre-hemming, the line L1 connecting said second pin (23) to the fixed axis (50) of the control link (5), and the line L2 connecting the first pin (24) to the fixed pivot axis (40) of the bottom link (4) are both parallel to the plane (15) of the metal sheet, i.e. horizontal.

12. A unit according to claim 10 taken in combination with claim 6, 7, or 8, **characterized by** the fact that said control link (52) is hinged to said oscillating rocker (93).

13. A unit according to any one of claims 9 to 12, **characterized by** the fact that said arms (22, 31) are disposed more or less vertically, and that the hemming head (3) is situated beneath the pre-hemming head (2).

14. A pre-hemming and hemming assembly for long pieces of metal sheet, the assembly comprising a plurality of juxtaposed units according to any preceding claim.

15. An assembly according to claim 14, for curved metal sheet, comprising units according to claim 2, at least some of which are in angular positions that are offset from those of the others so that the travel directions of the various pre-hemming and hemming heads at the end of the operation are all substantially orthogonal to the surface of the metal sheet.
